# EUROPÄISCHE PATENTSCHRIFT

(11) **EP 0 033 374 B1**
(45) Veröffentlichungstag und Bekanntmachung des Hinweises auf die Patenterteilung: **29.09.1982**
(21) Anmeldenummer: 80107537.5
(22) Anmeldetag: 03.12.1980
(51) Int. Cl.: B01F 1/00

(54) **Verfahren zur automatischen Herstellung von Lösungen aus umweltbelastenden Stoffen**
Process for the automatic production of solutions from environmental-load materials
Procédé de production automatique de solutions provenant de matières nuisibles à l'environnement

(30) Priorität: 14.12.1979 DE 2950403
(43) Veröffentlichungstag der Anmeldung: 12.08.1981
(73) Patentinhaber: Agfa-Gevaert AG, 51373 Leverkusen (DE)
(72) Erfinder: Frenken, Hans, Dipl.-Ing., D-5068 Odenthal-Osenau (DE); Friedsam, Josef, D-4018 Langenfeld (DE); Voss, Karl, D-5090 Leverkusen 1 (DE)

## Beschreibung

Die Erfindung betrifft ein Verfahren zur automatischen Herstellung von Lösungen aus umweltbelastenden Stoffen in Lösungsmitteln, wobei die zur chargenweisen Herstellung benötigten jeweiligen Anteile in automatischer Folge genau abgemessen, gemischt und gelöst, temperiert und filtriert einem Vorratsbehälter zugeführt werden.

Es ist bekannt Lösungen aus Feststoffen in Lösungsmitteln herzustellen, indem einem bestimmten Volumen des Lösungsmittels eine gewünschte Menge Feststoff zugeführt wird und in dem Lösungsmittel gelöst wird. Die gewünschte Menge Feststoff wird durch Wägen pro Charge ermittelt. Das Volumen des Lösungsmittels kann volumetrisch durch Abmessen oder auch durch Wägung bestimmt werden. Für genaue Dosierungen sind sehr teure Waagen erforderlich und der Wägevorgang lässt sich nur mit erheblichem Aufwand so durchführen, dass staubende ätzende oder giftige Stoffe keinen schädlichen Einfluss auf ihre Umgebung haben. Das Bedienungspersonal mussdurch Schutzkleidung, Atemgeräte und besondere Schutzvorschriften vor Schäden bewahrt werden.

Auch ein anderes bekanntes Verfahren, wobei in einen auf einer Wägeeinrichtung befindlichen Behälter zuerst ein Lösungsmittel eingebracht wird, bis ein vorbestimmtes Gewicht erreicht ist und dann der Feststoff so lange zugeführt wird, bis das gewünschte, der Dosierungsaufgabe entsprechende, Gesamtgewicht, erreicht ist, erfordert teure Wägeeinrichtungen. Zudem hat dieses Verfahren noch den Nachteil, dass die Zuführeinrichtungen für das Lösungsmittel und den Feststoff so ausgeführt werden müssen, dass die Wägung nicht beeinflusst wird. Eine Zuführung umweltbelastender Stoffe bereitet hier noch erheblich grösseren technischen Aufwand und Kosten.

Die Mischung und Lösung des Feststoffes in dem Lösungsmittel sowie die Temperierung und Filterung der Lösung erfordern ebenso einen erheblichen Aufwand an mess- und regeltechnischen Einrichtungen bei diesen Verfahren. Der Aufwand wird noch grösser, wenn eine automatische Herstellung einer beliebigen Anzahl von Chargen der Lösung hintereinander mit ausreichender Genauigkeit der Dosierung von Feststoff in Lösungsmittel gefordert wird.

Es ist bisher kein Verfahren bekannt, welches es gestattet auch umweltbelastende Stoffe in Lösungsmitteln oder auch Stoffe in giftigen Lösungsmitteln zu lösen, ohne dass die Umwelt belastet wird und die Verfahren nur durch Bedienungspersonal in Schutzkleidung durchgeführt werden können.

Der Erfindung liegt die Aufgabe zugrunde einen umweltbelastenden Stoff ohne Belastung der Umwelt aus einem Transportbehälter in einen Vorratsbunker umzufüllen in einer genau abgemessenen Menge mit einer abgemessenen Menge Lösungsmittel zu vermischen, ihn darin zu lösen und als filtrierte genau temperierte Lösung bereitzustellen, wobei die einzelnen Schritte automatisch ablaufen sollen.

Erfindungsgemäss wurde die Aufgabe dadurch gelöst, dass
a) der zu lösende umweltbelastende Stoff in einem Behälter auf eine Aufnahmevorrichtung gebracht wird
b) der Behälter auf der Aufnahmevorrichtung sicher befestigt wird
c) der Deckel oder Verschluss des Behälters durch einen Adapter ersetzt und der Behälter über den Zulaufstutzen eines Vorratsbunkers mittels Schnellverschluss verbunden wird
d) durch Schwenken der Aufnahmevorrichtung mit dem Behälter um 180° um eine Drehachse der umweltbelastende Stoff ohne Verbindung zur Umwelt in den Vorratsbunker eingeschüttelt und durch einen Rührer zur Vermeidung von Brückenbildungen bewegt wird
e) in einen unter dem Vorratsbunker angebrachten, nur durch eine Dosierschnecke luftdicht nach aussen mit dem Vorratsbunker verbundenen Mess- und Mischbehälter eine bestimmte Menge Lösungsmittel dosiert wird
f) von der Fördereinrichtung dann eine bestimmte Menge des umweltbelastenden Stoffes zugegeben wird
g) durch eine Misch- und Förderpumpe der Stoff mit dem Lösungsmittel durch Umpumpen vermischt und gelöst wird
h) nach der Durchmischung und Lösung des Stoffes in dem Lösungsmittel die Lösung über einen Filter mittels einer Misch-und Förderpumpe in einen Vorratsbehälter gepumpt wird
i) und dass zur Optimierung der Lösung des Stoffes in dem Lösungsmittel der Mess- und Mischbehälter, der Vorratsbehälter sowie das Lösungsmittel in einem Lösungsmittelbehälter temperiert werden.

Bei einer bevorzugten Ausführungsform erfolgt die genaue Dosierung einer bestimmten Menge des Lösungsmittels dadurch, dass das Lösungsmittel zur Dosierung zuerst bis zu einer Marke in den Mess- und Mischbehälter eingefüllt wird und anschliessend zur Feindosierung ein Überlaufventil geöffnet und das Lösungsmittel mittels eines verstellbaren Überlaufrohres auf die exakte, wählbare Menge gebracht wird.

Die Dosierung des umweltbelastenden Stoffes zu dem Lösungsmittel erfolgt ebenfalls in einer bevorzugten Ausführungsform dadurch, dass mittels einer Dosierschnecke so lange der umweltbelastende Stoff aus dem Vorratsbunker in den Mess-und Mischbehälter gefördert wird, bis das Gemisch eine Marke erreicht, die sich im oberen verengten Teil des Behälters befindet.

Einen weiteren überraschenden Vorteil zeigt das Verfahren dadurch, dass die einzelnen Verfahrensschritte in ihrem zeitlichen Ablauf und in ihrer Aufeinanderfolge für jeden Lösungsansatz von einem Rechner gesteuert werden und dass der Rechner sowohl manuell oder durch eine obere und untere Füllstandsmarke in dem Vorratsbehälter zur Herstellung von Lösungsansätzen veranlasst wird.

Weiterhin wurde gefunden, dass es vorteilhaft ist, wenn für alle wählbaren Konzentrationsverhältnisse zwischen dem umweltbelastenden Stoff in dem Lösungsmittel ein Niveaupunkt im stark verengten oberen Teil des Behälters festgelegt und abgefragt wird und die Konzentrationsänderung durch die mechanische senkrechte Verschiebung eines Überlaufrohres zur Feindosierung des Lösungsmittels durchgeführt wird.

Überraschenderweise können mit diesem Verfahren in einfachster Weise, ohne jegliche Belastung der Umwelt oder der mit dem Verfahren arbeitenden Personen selbst stark staubende, ätzende, giftige oder auch bei besonderen Vorkehrungen radioaktive Stoffe vollautomatisch chargenweise mit einem Lösungsmittel dosiert, gemischt gelöst, gefiltert und temperiert einem Vorratsbehälter zugeführt und von diesem als Lösung bei Bedarf entnommen werden.

Von Vorteil ist die Einbringung des umweltbelastenden Stoffes in den Vorratsbunker. Der Stoff wird in einem verschlossenen Behälter angeliefert und auf die Aufnahmevorrichtung gebracht und hier sicher befestigt. Bei weniger umweltbelastenden Stoffen wird der Deckel des Behälters entfernt und durch einen Adapter ersetzt, der durch einen Schnellverschluss etwa mittels Konus mit der Einfüllvorrichtung, staub- und luftdicht verschlossen, verbunden wird.

Bei stark umweltbelastenden Stoffen kann der Behälter auch unter dem Deckel noch durch eine, mit dem Behälterrand rundum verschweisste Folie gesichert sein, die erst durch eine Einrichtung im Adapter über Kreuz oder dreieckförmig aufgeschnitten wird, wenn der Behälter staub- und luftdicht mit der Einfüllvorrichtung verbunden ist.

Bei Verarbeitung von strahlenden, radioaktiven Materialien müssen je nach Intensität für die technischen Einrichtungen die üblichen Schutzmassnahmen getroffen werden, wie bleibelegte Behälter, gekapselte Rohrleitung oder die Aufstellung der gesamten Anlage in einem Raum, der die Umwelt vor Strahlen schützt. Der Behälter für den Stoff wird in dem Raum durch mechanische Mittel, wie z.B. ferngesteuerte Greifereinrichtungen auf die Aufnahmevorrichtung gebracht und automatisch verriegelt.

Überraschend für den Fachmann ist die einfache und genaue Dosierung des Lösungsmittels und des umweltbelastenden Stoffes. Dieses Verfahren erfordert keinen wesentlichen Aufwand an Apparaten und mess- und regeltechnischen Einrichtungen. Die Dosierung erfolgt mit guter Genauigkeit in einem einzigen Behälter ohne Waagen.

Zuerst wird in den Mess- und Mischbehälter ein Lösungsmittel bis zu einer Marke A grob dosiert eingefüllt. Ist die Marke A erreicht, so wird der Zufluss unterbrochen und über ein Überlaufventil zur Feindosierung ein Teil des Lösungsmittels über ein in der Höhe senkrecht einstellbares Überlaufrohr solange ausgetragen, bis die exakt gewünschte Menge Lösungsmittel in dem Messbehälter vorhanden ist. Die Genauigkeit der Dosiermenge wird noch dadurch erhöht, dass der Behälter in dem Bereich der Feindosiermengen in seinem Durchmesser verengt ist.

Die Menge des Lösungsmittels wird so bestimmt, dass die für das gewünschte Lösungsverhältnis von Stoff in Lösungsmittel in ihrem Gesamtvolumen einem Volumen entsprechen, welches den Messbehälter bis zur Marke B im oberen weiter verengten Teil des Behälters anfüllt. Dieses Verfahren hat den erheblichen Vorteil, dass der Stoff nur so lange kontinuierlich zugeführt werden muss, bis die Lösung bzw. das Gemisch die Marke B erreicht. So ist kein Wiegen des Stoffes an sich erforderlich.

In diesem Dosierverfahren spielen die Stoffkonstanten des Stoffes und des Lösungsmittels, die Temperatur des Lösungsmittels, sowie die Fördergeschwindigkeit und -zeit der Dosierschnecke eine gewisse Rolle und können vom Sollwert abweichenden Mischverhältnissen oder Lösungsverhältnissen führen.

In dem Verfahren wird daher die Temperatur durch Temperieren der Anlage konstant gehalten. Die Förderung des Stoffes vom Vorratsbunker in den Messbehälter erfolgt mittels einer Dosierschnecke, die durch einen Synchronmotor angetrieben wird, so dass pro Zeiteinheit stets eine gleiche Menge eines Stoffes gefördert wird. Durch einen Rührer im Vorratsbunker wird der Dosierschnecke stets Feststoff zugeführt.

Bei einem unlöslichen Stoff würden sich die Volumina addieren. Dies trifft bei dem Verfahren gemäss der Erfindung nicht zu, da ja gerade der Stoff gelöst werden soll. Beim Einfüllen des Stoffes in den Messbehälter und während der Einfüllzeit für die gesamte erforderliche Menge löst sich bereits ein Teil des Stoffes in dem Lösungsmittel, so dass sich das Gesamtvolumen reduziert.

Für das Verfahren wird daher im Labor für bestimmte Feststoffmengen des Stoffes das verdrängte Lösungsmittelvolumen für eine bestimmte Lösung empirisch ermittelt, in eine Tabelle eingetragen und eine Eichkurve erstellt. Die Bestimmung des verdrängten Lösungsmittelvolumens soll an einem Beispiel erläutert werden. Die Temperatur des Verfahrens sei 20° C. Die Fördermenge der Schnecke beträgt 10 g/s. Der Inhalt des Messbehälters beträgt 850 g Lösungsmittel. Es soll eine Kochsalzlösung (NaCI/H.,0) in Wasser hergestellt werden.

In ein Gefäss, welches mit 850 g H₂0 von einer Temperatur von 20° C temperiert ist, wird der Stoff in einer Menge von 10 g/s zugegeben und die entsprechenden Volumenänderungen A V in ml abgelesen. Wird der Versuch für verschiedene Feststoffgehalte jeweils mehrmals durchgeführt, (z.B. hier zwei mal) so ergibt sich folgende Tabelle, in der die spezifische Volumenänderung Vs durch die Formel errechnet und Vsm als Mittelwert ermittelt wird.

Für jeden gewünschten Feststoffgehalt in Gewichtsprozent (Spalte 3) kann durch Interpolieren der Werte in der Tabelle (Spalte 6) oder durch Ablesen der in einer graphischen Darstellung als Kurve aufgetragenen Werte der Spalte 6 die Volumenänderung (A V) bestimmt werden, die eine Feststoffmenge (Spalte 1) in seinem Lösungsmittel (Spalte 2) hervorruft.

Eine beispielsweise Berechung soll dies zeigen.

Das Mess- und Mischgefäss habe einen Inhalt von 2000 ml bis zur Marke B im oberen stark verengten Teil.

Es soll eine NaCI-Lösung von 20 Gew.% Feststoff hergestellt werden. Bei einer Lösungsmittelmenge von 850 g H₂0 (80%) beträgt das Gesamtgewicht von Lösung und Salz 1062,5 g (100%), wobei 212,5 g NaCI (20%) zugefügt werden. Das Lösungsmittelvolumen beträgt 850 ml. Das Volumen, welches von dem Feststoff verdrängt wird, ergibt sich nach dem Teilen durch den Faktor 2,223 (nach Interpolieren des Wertes 2,222 aus Spalte 6 der Tabelle) zu 95,59 ml. Das Gesamtvolumen beträgt somit 850+95,59 ml=945,59 ml. Zum Hochrechnen auf den Messgefässinhalt von 2000 ml müssen die Volumina mit dem Faktor 2,115 (2000:945,59) multipliziert werden und betragen

oder

In dem Messgefäss wird das Lösungsmittel bis zur Marke A eingefüllt, die in diesem Beispiel bei 1900 ml liegen kann. Durch Einstellen des Überlaufrohres zur Feindosierung wird der Lösungsmittelstand für dieses Beispiel auf 1798 ml abgesenkt und dann so lange Feststoff zudosiert, bis die Marke B erreicht wird. Bis zu dem Anstieg des Standes des Lösungsmittels in dem Behälter um 202 ml bis zur Marke B werden demnach 449 g Feststoff zugeführt.

Dieses vorteilhafte und überraschend einfache Dosierverfahren ist nicht auf dieses Beispiel beschränkt, sondern lässt sich für kleine und grosse Chargen und für alle denkbar Dosierungen von Feststoffen in Lösungsmitteln durchführen. Natürlich ist es auch möglich das Verfahren zur Dosierung von Lösungsmitteln in Lösungsmitteln durchzuführen. Das Verfahren wurde im angeführten Beispiel anhand von Kochsalz beschrieben, da dies am leichtesten nachprüfbar ist, es kann aber für alle Feststoffe, insbesondere für die Lösung umweltschädigender Feststoffe in Lösungsmitteln eingesetzt werden.

Durch den einfachen Ablauf des Messvorganges, des Misch- und Lösungsvorganges sowie des Austragens der temperierten Lösung über eine Filtereinrichtung in einen Vorratsbehälter lässt sich der Verfahrensablauf durch einen Rechner problemlos mit stets gleicher Genauigkeit steuern.

Der Rechner steuert den Lösungsmittelzulauf bis zur Marke A und öffnet das Überlaufventil zur Feindosierung mittels Überlaufrohr. Nach einer Zeitspanne, die zur Feindosierung erforderlich ist, schliesst der Rechner das Ventil und schaltet den Motor der Förderschnecke solange ein, bis die Marke B erreicht ist, um anschliessend die Misch-und Lösungspumpe für einen Zeitraum einzuschalten, der für die Lösung des Feststoffes in dem Lösungsmittel erforderlich ist. Nach der vollkommenen Lösung schaltet der Rechner über Ventile den Mischkreislauf ab und löst den Austragvorgang über den Filter in einen Vorratsbehälter aus. Der Lösungsvorgang kann so gesteuert werden, dass bei Bedarf der Rechnerablauf manuell gesteuert wird oder indem der Rechner jeweils dann zur Fertigung von Chargen veranlasst wird, wenn eine Vorratsmenge im Vorratsbehälter unterschritten wird. Hierzu werden im Vorratsbehälter Niveaumessfühler als Marken a und b abgefragt, wobei die Chargenherstellung begonnen wird, wenn die Marke b unterschnitten wird und solange Lösungen hergestellt werden bis die Marke a erreicht wird.

Die Temperaturkontrolle in dem Vorratsbehälter sowie dem Mess- und Mischbehälter wird ebenfalls durch den Rechner gesteuert und kontrolliert, indem die Verweilzeit des Gemisches bei der Chargenherstellung variiert wird.

Durch Hochrechnen des Verbrauches an Feststoff gibt der Rechner Anweisung zum Auffüllen des Vorratsbunkers mit weiterem Feststoff. Weitere Vorteile, Merkmale und Anwendungsmöglichkeiten sind in derfolgenden Beschreibung in Verbindung mit beiliegenden Zeichnungen zu ersehen. Es zeigt:
Fig. 1 eine schematische Darstellung einer Vorrichtung zur Durchführung des Verfahrens,
Fig. 2 eine Vorrichtung zum staub- und luftdichten Einfüllen von Stoffen in einen Vorratsbunker,
Fig. 3 eine Vorrichtung zum Öffnen eines mit einer Folie verschlossenen Behälters,
Fig. 4 die Feindosiereinrichtung zur Durchführung des Dosierverfahrens für das Lösungsmittel.

In der Fig. 1 ist eine Vorrichtung beispielsweise dargestellt, wie sie zur Durchführung des Verfahrens erforderlich ist. Zu Beginn des Verfahrens wird Feststoff (S) in den Vorratsbunker 12 eingefüllt. Da es sich um umweltbelastende Feststoffe handeln kann, ist für das Einfüllen eine besondere Vorrichtung erforderlich, die anhand der Fig. 2 beschrieben wird.

Ein umweltbelastender Feststoff wird in Behältern 1 angeliefert, auf die Aufnahmevorrichtung 2 gestellt und mit einer Verschlussklammer 3 gesichert. Je nach Grösse der Anlage kann dies manuell, mit Transporteinrichtungen wie z. B. mit Gabelstaplern oder vollautomatisch mittels ferngesteuerten Transporteinrichtungen (Robotern) erfolgen.

Der Deckel des Behälters 1 wird entfernt und durch einen Adapter 4 ersetzt. Bei sehr schädlichen Stoffen kann der Behälter 1 unter dem Deckel durch eine auf den Behälterrand aufgeschweisste Metall- oder Kunststoff-Folie 33 zusätzlich gesichert sein.

Durch eine Fussbedienung bei kleineren Anlagen oder durch Hydraulik- oder Pneumatikeinrichtungen bekannter Art wird der Behälter 1 mit dem aufgesetzten Adapter 4 in einen über eine Hebevorrichtung 5 in den Schnellverschluss 6 geschoben und luft- und staubdicht verriegelt. Zum Aufschneiden von zusätzlich mit einer Folie 33 versiegelten Behälter 1 kann die Einschubbewegung des Adapters 4 in den Schnellverschluss 6, durch ein an dessen oberen Teil befestigtes in den Adapter 4 hineinragendes V- oder kreuzförmiges Messer 34 dazu verwendet werden in die Folie 33 einzustechen und diese V-förmig oder kreuzförmig aufzuschlitzen. Da hierbei der Behälter 1 bereits über den Adapter 4 mit dem Zulaufstutzen 10 verbunden ist, kann der Feststoff im Behälter nicht auf die Umwelt einwirken (Fig. 3).

Nach der staub-und luftdichten Verbindung des Behälters 1 mit dem Zulaufstutzen 10 wird die Halterung 2 mit dem Behälter 1 um die Achse 8 um 180° nach oben geschwenkt, wobei der Zulaufstutzen 10 auf einem Aussenkonus 7 solange gleitet bis der Zulaufstutzen 10 mit dem Einlaufstutzen 11 des Vorratsbunkers 12 einen glatten Durchgang bildet, durch den der Feststoff S in den Vorratsbunker 12 fliessen kann.

An dem Bedienungshebel 13 kann ein Ausgleichsgewicht 32 (Fig. 1) zur leichteren Bedienung angebracht sein. Bei grösseren Anlagen kann die Schwenkbewegung um 180° auch durch einen Getriebemotor ausgeführt werden. Der in den aus Kunststoff gefertigten Aussenkonus 7 eingepasste und aus Metall gefertigte Innenkonus 14 wird mit Tellerfedern 15 so auf der Drehachse 8 gegen den Aussenkonus 7 gespannt, dass stets eine optimale Dichtigkeit gewährleistet ist. In der oberen Stellung rastet die Aufnahmevorrichtung 2 für den Behälter 1 in eine Arretiervorrichtung 9 ein.

Zum automatischen Ablauf des Verfahrens laufen mit dem Befehl Start folgende Vorgänge hintereinander ab (Fig. 1).

Das Temperiermittel T zur Kühlung oder Heizung wird durch öffnen des Ventiles 16 zunächst in die Temperiermäntel des Vorratsbehälters 17 für Lösungsmittel L + S eingelassen, durchfliesst diese und gelangt in die Temperiermäntel des Mess-und Mischbehälters 18 und in den Wärmeaustauscher des Lösungsmittelbehälters 19, von wo das Temperiermittel T dann austritt (siehe Pfeil), um in einem Kreislauf wieder aufbereitet zu werden und dann zum Einlauf bei Ventil 16 zurückgefördert wird (nicht dargestellt).

Mit der Öffnung des Lösungsmittelventiles 20 wird der Mess- und Mischbehälter 18 bis zum Niveaumesspunkt A mit Lösungsmittel gefüllt, wobei das Lösungsmittel beim Durchfliessen des Wärmeaustauschers im Lösungsmittelbehälter 19 und im Mess- und Mischbehälter 18 auf die Ansatztemperatur gebracht wird.

Mitdem Erreichen des Messpunktesan der Marke A durch das Lösungsmittel wird das Zulaufventil 20 geschlossen und das Überlaufventil 21 geöffnet (Fig. 4). Hierdurch stellt sich das Lösungsmittelniveau exakt auf die Höhe H der verstellbaren Überlaufkante des Überlaufrohres 22 ein, wobei die überflüssige Lösungsmittelmenge abfliesst und zurückgeführt wird (siehe Pfeil). Die Überlaufkante des Überlaufrohres 22 liegt für alle Arten von Lösungsverfahren so, dass sich das gewünschte Lösungsmittelniveau in einem verengten Querschnitt 23 des Behälters 18 einstellt. Hiermit wird eine hohe Genauigkeit für das geförderte Lösungsmittelvolumen erreicht.

Nach Ablauf der für die Niveauregelung erforderlichen Zeit (etwa 5 bis 20 s) wird das Ventil 21 geschlossen und eine Dosierschnecke 24 eingeschaltet. Hiermit wird nun solange Feststoff S aus dem Vorratsbunker 12 mit konstanter Menge pro Zeiteinheit in den Mess- und Mischbehälter 18 gefördert, bis in einem nochmals verengten Querschnitt 25 die Marke B für das Niveau Lösungsmittel L und Feststoff S erreicht wird. Dann wird die Dosierschnecke 24 abgeschaltet. Während dieses Dosiervorganges wird zur Vermeidung von Brükkenbildung des Feststoffes in dem Vorratsbunker 12 ein Rührer 26 (Fig. 1) eingeschaltet.

Die Marke B des Niveaus für Lösungsmittel L und Feststoff S liegt für alle wählbaren Konzentrationsverhältnisse an ein und demselben Punkt. Eine gewünschte Konzentrationsänderung wird in einfacher Weise durch die mechanische Verschiebung der Überlaufkante des Überlaufrohres 22 erreicht (Doppelpfeile). Für ein gewünschtes Lösungsgemisch von Feststoff und Lösungsmittel wird lediglich der Anteil Lösungsmittel verändert.

Nach Abschluss des Dosiervorganges wird eine Misch- und Förderpumpe 27 eingeschaltet. Die Komponenten Feststoff S und Lösungsmittel L werden nun solange umgepumpt, bis eine homogene Lösung hergestellt ist.

Die hierfür erforderliche Zeit wird empirisch ermittelt. Gleichzeitig wird die Lösung, wie beschrieben, temperiert um entweder den Lösungsvorgang zu beschleunigen oder entstehende Wärme abzuführen. Temperierung kann auch erfolgen um eine Lösung bestimmter Temperatur zu erhalten.

Nach Ablauf des Lösungsvorganges wird das Umpumpventil 28 geschlossen und gleichzeitig das Austragventil 29 geöffnet und die fertige Lösung L + S wird durch einen Filter 30 zur Entfernung von Unreinheiten oder nicht gelösten Partikeln in den Vorratsbehälter 17 gepumpt. Zum Verbrauch kann die Lösung über ein Ventil 31 entnommen werden.

Danach ist die Anlage wieder bereit zum Start des nächsten Ansatzes. Der Start kann manuell oder automatisch ausgelöst werden. Bei der automatischen Auslösung werden in dem Vorratsbehälter 17 zwei Marken a und b abgefragt. Erreicht der Lösungsstand im Behälter die untere Vorratsmarke b, so wird die Herstellung der Lösungen gestartet und solange durchgeführt bis die Lösung die obere Marke a erreicht. Der zeitliche und funktionelle Ablauf des Verfahrens wird in bekannter Weise durch einen üblichen Rechner gesteuert.

## Patentansprüche

1. Verfahren zur automatischen Herstellung von Lösungen aus umweltbelastenden Stoffen in Lösungsmitteln, wobei die zur chargenweisen Herstellung benötigten jeweiligen Anteile in automatischer Folge genau abgemessen, gemischt und gelöst, temperiert und filtriert einem Vorratsbehälter zugeführt werden, dadurch gekennzeichnet, dass
a) der zu lösende umweltbelastende Stoff (S) in einem Behälter (1) auf eine Aufnahmevorrichtung (2) gebracht wird,
b) der Behälter (1) auf der Aufnahmevorrichtung (2) sicher befestigt wird,
c) der Deckel oder Verschluss des Behälters (1) durch einen Adapter (4) ersetzt und der Behälter (1) über den Adapter (4) luft- und staubdicht mit einem Zulaufstutzen (10) eines Vorratsbunkers (12) mittels Schnellverschluss (6) verbunden wird,
d) durch Schwenken der Aufnahmevorrichtung (2) mit dem Behälter (1) um 180° um eine Drehachse (8) der umweltbelastenden Stoff (S) ohne Verbindung zur Umwelt in den Vorratsbunker (12) eingeschüttet und durch einen Rührer (26) zur Vermeidung von Brückenbildungen bewegt wird,
e) in einen unter dem Vorratsbunker (12) angebrachten, nur durch eine Dosierschnecke (24) luftdicht nach aussen mit dem Vorratsbunker (12) verbundenen Mess- und Mischbehälter (18) eine bestimmte Menge Lösungsmittel (L) dosiert wird,
f) von der Dosierschnecke (24) dann eine bestimmte Menge des umweltbelastenden Stoffes (S) zugegeben wird,
g) durch eine Misch- und Förderpumpe (27) der Stoff (S) mit dem Lösungsmittel (L) durch Umpumpen vermischt und gelöst wird,
h) nach der Durchmischung und der Lösung des Stoffes (S) in dem Lösungsmittel (L) die Lösung (L+S) über einen Filter (30) mittels der Misch- und Förderpumpe (27) in einen Vorratsbehälter (17) gepumpt wird,
i) und dass zur Optimierung der Lösung des Stoffes (S) in dem Lösungsmittel (L) der Mess-und Mischbehälter (18), der Vorratsbehälter (17) sowie das Lösungsmittel (L) in einem Lösungsmittelbehälter (19) temperiert werden.

2. Verfahren nach Anspruch 1, dadurch gekennzeichnet, dass das Lösungsmittel (L) zur Dosierung zuerst bis zu einer Marke (A) in den Mess-und Mischbehälter (18) eingefüllt wird und anschliessend zur Feindosierung ein Überlaufventil (21) geöffnet und das Lösungsmittel (L) mittels eines verstellbaren Überlaufrohres (22) auf eine exakte, frei wählbare Menge gebracht wird.

3. Verfahren nach Anspruch 1, dadurch gekennzeichnet, dass mittels einer Dosierschnecke (24) so lange der umweltbelastende Stoff (S) aus dem Vorratsbunker (12) in den Mess- und Mischbehälter (18) gefördert wird, bis das Gemisch (L+S) eine Marke (B) erreicht, die sich im oberen verengten Teil (25) des Behälters (18) befindet.

4. Verfahren nach den Ansprüchen 1 bis 3, dadurch gekennzeichnet, dass die einzelnen Verfahrensschritte in ihrem zeitlichen Ablauf und in ihrer Aufeinanderfolge für jeden Lösungsansatz von einem Rechner gesteuert werden und dass der Rechner sowohl manuell oder durch eine obere und untere Füllstandsmarken (a, b) in dem Vorratsbehälter (17) zur Herstellung von Lösungsansätzen veranlasst wird.

5. Verfahren nach Anspruch 1, dadurch gekennzeichnet, dass für alle wählbaren Konzentrationsverhältnisse zwischen dem umweltbelastenden Stoff (S) in dem Lösungsmittel (L) ein Niveaupunkt (B) in dem stark verengten oberen Teil (25) des Behälters (18) festgelegt und abgefragt wird und die Konzentrationsänderung durch die mechanische senkrechte Verschiebung eines Überlaufrohres (22) zur Feindosierung des Lösungsmittels (L) durchgeführt wird.

## Claims

1. Process for the automatic preparation of solutions from environmentally noxious substances in solvents, wherein the various proportions required for the batchwise preparation of the solutions are accurately measured, mixed an dissolved, maintained at a certain temperature, filtered and delivered to a storage vessel in an automatic sequence, characterized in that
a) the environmentally noxious substance (S) to be dissolved, which is in a container (1), is placed on a receiver (2),
b) the container (1), is securely attached to the receiver (2),
c) the lid or closing element of the container (1) is replaced by an adaptor (4) and the container (1 ) is connected by way of the adaptor (4) in an airtight and dust-free manner, to a feed connection (10) of a storage bin (12) by means of a rapid closure device (6),
d) the environmentally noxious substance (S) is poured into the storage bin (12) without contact with the environment by pivoting the receiver (2) together with the container (1) through 180° about an axis of rotation (8), and the substance is agitated by a stirrer (26) to prevent the formation of bridging bonds,
e) a given quantity of solvent (L) is measured into a measuring and mixing vessel (18) which is arranged under the storage bin (12) and connected to the storage bin (12) only by a dosing screw (24) and in such a manner that it is air-tightly sealed off from the outside,
f) a given quantity of the environmentally noxious substance (S) is then added from the dosing screw (24),
g) the substance (S) is mixed with the solvent (L) by pumping with a mixing and delivery pump (27) and dissolved therein,
h) after the substance (S) has been mixed with the solvent (L) and dissolved in it, the solution (L + S) is pumped into a storage vessel (17) through a filter (30) by means of the mixing and delivery pump (27), and
i) to optimize the solution of the substance (S) in the solvent (L), the measuring and mixing vessel (18), the storage vessel (17) and the solvent (L) in a solvent container (19) are maintained at a certain temperature.

2. Process according to Claim 1, characterized in that for dosing the solvent (L), the said solvent is first introduced into the measuring and mixing vessel (18) up to a mark (A) and an overflow valve (21) is then opened for fine adjustment of the quantity of solvent, and the solvent (L) is adjusted to an exact, freely selectable quantity by means of an adjustable overflow tube (22).

3. Process according to Claim 1, characterized in that the environmentally noxious substance (S) is delivered from the storage bin (12) into the measuring and mixing vessel (18) by means of a dosing screw (24) until the mixture (L + S) reaches a mark (B) in the upper, constricted part (25) of the container (18).

4. Process according to Claims 1 to 3, characterized in that the duration of the individual steps of the process and their sequence are controlled for each batch of solution by a computer and that the computer can be operated both manually or by an upper and a lower filling level mark (a, b) in the storage vessel (17) for preparation of the batches of solution.

5. Process according to Claim 1, characterized in that a level point (B) in the very constricted upper part (25) of the container (18) is fixed and examined for all the different concentrations of environmentally noxious substance (S) in solvent (L) which may be chosen, and any change in concentration is carried out by mechanically displacing an overflow tube (22) vertically for fine adjustment of the quantity of solvent (L).

## Revendications

1. Procédé de préparation automatique de solutions constituées de substances polluant l'environnement dans des solvants, les fractions chaque fois nécessaires pour une préparation en charges discontinues étant acheminées, en une succession automatique, à un réservoir après dosage précis, mélange et dissolution, mise en équilibre de température etfiltration, caractérisé en ce que:
a) la substance (S) qui pollue l'environment et qui doit être dissoute, est déposée dans un récipient (1 ) installé sur un dispositif récepteur (2),
b) le récipient (1 ) est fixé fermement sur le dispositif récepteur (2),
c) le couvercle ou la fermeture du récipient (1) est remplacé par un adaptateur (4) et, via ce dernier, le récipient (1) est relié de manière étanche à l'air et aux poussières à une tubulure d'admission (10) d'une trémie d'alimentation (12) au moyen d'une fermeture rapide (6),
d) en faisant pivoter le dispositif récepteur (2) avec le récipient (1) sur 180° autour d'un axe de rotation (8), la substance polluant l'environnement (S) est introduite par secousses dans la trémie d'alimentation (12) sans entrer en communication avec l'environnement, tandis qu'elle est déplacée par un agitateur (26) afin d'éviter la formation de ponts,
e) une quantité déterminée de solvant (L) est dosée dans un récipient de mesure et de mélange (18) installé en dessous de la trémie d'alimentation (12) à laquelle il est relié de manière étanche à l'air vers l'extérieur uniquement par une vis sans fin de dosage (24),
f) une quantité déterminée de la substance (S) polluant l'environnement est alors chargée par la vis de dosage (24),
g) la substance (S) est mélangée et dissoute avec le solvant (L) par pompage au moyen d'une pompe de mélange et de circulation (27),
h) après mélange intime et dissolution de la substance (S) dans le solvant (L), la solution (L + S) est pompée dans un réservoir (17) via un filtre (30) et au moyen de la pompe de mélange et de circulation (27),
i) afin d'optimaliser la dissolution de la substance (S) dans le solvant (L), le récipient de mesure et de mélange (18), le réservoir (17), de même que le solvant (L) se trouvant dans le récipient (19) sont mis en équilibre de température.

2. Procédé suivant la revendication 1, caractérisé en ce que, pour le dosage, le solvant (L) est tout d'abord introduit jusqu'à un repère (A) dans le récipient de mesure et de mélange (18) puis, pour assurer un dosage précis, on ouvre une soupape de trop-plein (21 ) et, au moyen du tube de trop-plein réglable (22), on amène le solvant (L) à une quantité exacte pouvant être choisie librement.

3. Procédé suivant la revendication 1, caractérisé en ce que, au moyen d'une vis sans fin de dosage (24), on fait circuler la substance polluant l'environnement (S) de la trémie d'alimentation (12) dans le récipient de mesure et de mélange (18) jusqu'à ce que le mélange (L + S) atteigne un repère (B) se trouvant dans la partie supérieure rétrécie (25) du récipient (18).

4. Procédé suivant les revendications 1 à 3, caractérisé en ce que le déroulement dans le temps et la succession des différentes étapes opératoires pour chaque charge de solution sont réglés par un calculateur qui est actionné aussi bien manuellement que par des repères de niveaux supérieur et inférieur (a, b) prévus dans le réservoir (17) afin de former des charges de solution.

5. Procédé suivant la revendication 1, caractérisé en ce que, pour tous les rapports de concentration pouvant être sélectionnés entre la substance polluant l'environnement (S) et le solvant (L), un point de niveau (B) est fixé et interogé dans la partie supérieure fortement rétrécie (25) du récipient (18), tandis que le changement de concentration est effectué par le déplacement mécanique vertical d'un tube de trop-plein (22) en vue d'assurer le dosage précis du solvant (L).
